# EUROPÄISCHE PATENTSCHRIFT

(11) **EP 0 141 101 B1**
(45) Veröffentlichungstag und Bekanntmachung des Hinweises auf die Patenterteilung: **04.11.1987**
(21) Anmeldenummer: 84109917.9
(22) Anmeldetag: 21.08.1984
(51) Int. Cl.: F23D 14/32, F23D 14/56, F23D 14/60

(54) **Verfahren und Mehrflammbrenner zum Erwärmen von Metallwerkstücken**
Process and multiple flame burner for heating metal work pieces
Procédé et brûleur à flammes multiples pour chauffer des pièces métalliques

(30) Priorität: 25.08.1983 DE 3330685
(43) Veröffentlichungstag der Anmeldung: 15.05.1985
(73) Patentinhaber: Linde Aktiengesellschaft, 65189 Wiesbaden (DE)
(72) Erfinder: Meinass, Helmut, Dipl.-Ing., D-8192 Geretsried (DE); Schumacher, Klaus, Dipl.-Ing., D-5110 Alsdorf (DE)
(74) Vertreter: Schaefer, Gerhard, Dr.

## Beschreibung

Die Erfindung betrifft ein Verfahren zum Erwärmen oder partiellen Erwärmen von Metallwerkstücken durch mit Brenngas-Sauerstoff-Gemischen gespeisten Mehrflammenbrenner sowie einen Mehrflammenbrenner zur Durchführung des Verfahrens.

Es ist bekannt, daß der Erwärmungsvorgang, für den meist sogenannte Vormischbrenner eingesetzt werden, in Abhängigkeit der Werkstücktemperatur oder der Anwärmzeit gesteuert wird, um einerseits eine kurze Anwärmzeit zu erzielen und andererseits ein Überhitzen der Werkstückoberfläche zu vermeiden (z. B. Verfahren der Autogentechnik, Deutscher Verlag für Schweißtechnik GmbH, Düsseldorf, 1973, Kapitel 15 - Flammwärmen). Der Wärmeübergang auf das Metallwerkstück kann dabei durch Variation verschiedener Parameter beeinflußt werden: Z.B. durch Ändern der Gasdurchsätze, des Brennerabstandes von Werkstück, der Gemischzusammensetzung oder durch Zu- oder Abschalten einzelner Brenner.

Die bekannte und an sich in bezug auf Wärmeübergang günstigere Bauart von Acetylen-Wärmebrennern, die Vormischbrenner haben den Nachteil, daß sie zum Rückzünden neigen, wenn das Mischungsverhältnis das Maximum der Zündgeschwindigkeit liefert und wenn die Gasdurchsätze zu stark reduziert werden. Rückzündungen können dabei leicht zur Zerstörung eines Brenners führen. Der Brennerabstand als variable Größe bedingt keine Gaseinsparung. Da der Gaspreis von Acetylen etwa 10 mal höher liegt als der von Sauerstoff, sind sauerstoffreichere Flammen wirtschaftlicher. Diese verursachen jedoch eine Verzunderung an der Oberfläche.

Aufgabe der vorliegenden Erfindung ist es daher, Anwärmprozesse unter Verwendung von Mehrflammenbrennern wirtschaftlich zu optimieren, d.h. eine Verkürzung der Anwärmungszeit, Einsparungen an Gaskosten und Vermeidung des Verzunderns an der Werkstückoberfläche zu erreichen.

Diese Aufgabe wird erfindungsgemäß dadurch gelöst, daß zwei Arten von Flammgasen A, B verwendet werden, und daß das Flammgas A in einem Mischungsverhältnis kleiner als das Mischungsverhältnis für die maximale Zündgeschwindigkeit und das Flammgas B in einem Mischungsverhältnis größer als das Mischungsverhältnis für die maximale Zündgeschwindigkeit eingesetzt werden.

Untersuchungen haben ergeben, daß bei Verwendung von zwei Arten von Einzelflammen, die bei einem Mehrflammenbrenner angeordnet sind, die obengenannten Nachteile überwunden werden können.

In zweckmäßiger Ausbildung des erfindunsgemäßen Verfahrens werden die Flammgase A und B einer Außenmischung unterworfen. Mit dieser Verfahrensweise wird ein rückzündsicheres Verhalten des Brenners garantiert, da keine Einzelflamme mit dem Mischungsverhältnis der maximalen Zündgeschwindigkeit gespeist wird, aber durch Außenmischung dieses für den Wärmeübergang günstige Verhältnis erzielt wird.

In Weiterbildung des Erfindungsgedankens ist vorgesehen, daß die Flammgase A und B während eines Anwärmungsvorganges mit unterschiedlicher Brenndauer verwendet werden. Insbesondere ist es von Vorteil, wenn die Zufuhr von Flammgas B nach Erreichen eines vorgegebenen Temperaturwertes abgeschaltet wird. Somit wird in einer ersten Anwärmphase eine maximale Wärmeleistung und damit schnelle Anwärmung bei hohem Einsatz von Sauerstoff erreicht. Während der dabei noch nicht sehr hohen Temperaturen tritt keine oder zumindest keine so starke Verzunderung auf. In einer zweiten Anwärmphase wird dann nur noch mit dem Flammgas A gearbeitet, wobei durch das entsprechend eingestellte Mischungsverhältnis eine Verzunderung vermieden wird. Gleichzeitig erfolgt bei reduzierter Wärmeleistung eine Durchwärmung des Werkstückes und eine langsame Temperaturerhöhung. Insgesamt ergibt sich mit dieser Arbeitsweise eine Gaseinsparung.

Das erfindungsgemäße Verfahren kann mit allen Arten von Brenngasen durchgeführt werden, z. B. Acetylen, Propan, Butan, Erdgas. Beispielhaft sei es jedoch für Acetylen angegeben. Die Ergebnisse sind für andere Brenngase bzw. Brenngasgemische ähnlich. Bei Verwendung von Acetylen als Brenngas hat es sich als geeignet erwiesen, wenn das Flammgas A in einem Mischungsverhältnis zwischen 1,1 und 1,6 O_{Z/}C_{Z}H₂, bevorzugt 1,3 0_{2/}C₂H₂ und das Flammgas B in einem Mischungsverhältnis zwischen 1,6 und 2,5 0_{2/}C₂H₂, bevorzugt 2,0 0₂/C₂H₂ eingesetzt werden. Die Einzelflammen werden damit nicht mit dem Mischungsverhältnis für die maximale Zündgeschwindigkeit gespeist, so daß auch die hierbei auftretenden Nachteile nicht wirksam werden können. Durch die Außenmischung kann jedoch, wie bereits erwähnt, das für den Wärmeübergang günstige Mischungsverhältnis der maximalen Zündgeschwindigkeit erzielt werden, wobei die Außenmischung in bekannter Weise z. B. von dem Werkstoff oder dem Druck abhängt.

Die Erfindung bezieht sich überdies auf einen Mehrflammenbrenner, der dadurch gekennzeichnet ist, daß Austrittskanäle für die Flammgase A, B in mindestens drei parallelen Reihen angeordnet sind und daß das Flammgas A in den äußeren Reihen und das Flammgas B in der inneren Reihe der Kanäle austritt.

Weiterhin kann der Mehrflammenbrenner mit einer Steuereinrichtung zur Einstellung der erforderlichen Mischungsverhältnisse in Verbindung stehen, wobei Versorgungsleitungen für das Flammgas A bzw. für das Flammgas B an die Steuereinrichtung angeschlossen sind. Als Steuergrößen für die gewünschten Mischungsverhältnisse werden dabei zweckmäßig die Temperatur und die Zeit verwendet.

Im folgenden sei das erfindungsgemäße Verfahren anhand von in vier Figuren schematisch dargestellten Ausführungsbeispielen näher erläutert.

Es zeigen:
Figur 1 die Stirnfläche eines Mehrflammenbrenners
Figur 2 eine Anordnung mit einem Mehrflammenbrenner
Figur 3 ein Zeit/Temperatur-Diagramm zur Erläuterung der beiden Anwärmphasen und
Figur 4 eine Anordnung mit zwei Mehrflammenbrennern.

Figur 1 zeigt die Stirnfläche eines Mehrflammenbrenners 1, bei dem in drei parallelen Reihen Austrittskanäle 2 für ein Flammgas A bzw. Austrittskanäle 3 für ein Flammgas B angeordnet sind.

Gemäß Figur 2 wird die Versorgung des Mehrflammenbrenners 1 mit dem Brenngas-Sauerstoff-Gemisch gezeigt. Einer Steuereinrichtung 4 wird Sauerstoff und als Brenngas zum Beispiel Acetylen zugeführt und in Abhängigkeit von den Steuergrößen Temperatur/Zeit gemischt. Dabei entsteht ein Flammgas A, das z. B. ein Mischungsverhältnis von 1,3 0_{2/}C₂H₂ aufweist und über eine Versorgungsleitung 5 in den Brenner eingespeist wird, um dort über die Kanäle 2 auszutreten. Weiterhin entsteht ein Flammgas B mit einem Mischungsverhältnis von 2,0 0_{2/}C₂H₂, das über eine Versorgungsleitung 6 in den Brenner eingespeist wird und über die mittleren Kanäle 3 austritt. Die dargestellten Flammen A und B werden durch Außenmischung derart eingestellt, daß sie in dem für den Wärmeübergang auf ein Metallwerkstück 7 günstigsten Verhältnis das Werkstück erwärmen.

Der Erwärmungsvorgang wird dabei gemäß dem in Figur 3 dargestellten Diagramm (Abszisse: Zeit, Ordinate: Temperatur) in zwei Phasen aufgeteilt. Während einer ersten Phase wird der Mehrflammenbrenner mit Flammgas A und Flammgas B gespeist. Auf diese Weise wird eine maximale Wärmeleistung und damit schnelle Erwärmung erreicht. Der hohe Einsatz von Sauerstoff ist günstig, da Sauerstoff billiger ist als Acetylen. In dem unteren Temperaturbereich tritt dabei noch keine oder noch keine so starke Verzunderung auf.

Während einer zweiten Phase wird die Zufuhr von Flammgas B abgeschaltet, so daß der Mehrflammenbrenner nur mit Flammgas A gespeist wird. Die zur Verfügung stehende reduzierte Wärmeleistung reicht für die Durchwärmung des Werkstückes und eine langsame Temperaturerhöhung aus. Dabei erfolgt eine Einsparung an Gasen und Verzunderung wird vermieden, da das Flammgas A mit entsprechendem Mischungsverhältnis eingestellt ist. Im allgemeinen ist Phase 1 des Anwärmungsvorganges kürzer als Phase 2, doch können je nach Anwendungsfall beide Phasen auch gleichlang sein. Die Abschaltung von Flammgas B erfolgt nach Erreichen einer bestimmten Temperatur.

Figur 4 zeigt ein Ausführungsbeispiel, bei dem zwei Mehrflammenbrenner 8, 9 parallel geschaltet sind. Sauerstoff wird über eine Leitung 10, Acetylen über eine Leitung 11 und Kühlwasser über eine Leitung 12 zugeführt. Die Spannungsversorgung erfolgt über eine elektrische Leitung 17. In den Leitungen 10, 11, 12 sind Druckwächter 13, 14, 15, 16 angeordnet. Der Druckwächter 13 für Sauerstoff spricht auf minimal 2,5 bar, der Druckwächter 14 für Acetylen auf minimal 0,5 bar, der Druckwächter 15 für Kühlwasser auf minimal 2,0 bar und der Druckwächter 16 für Kühlwasser auf maximal 0,5 bar an. In Leitung 10 und in einer Stichleitung 18 sind außerdem Druckregler 19, 20 für Sauerstoff angeordnet, die beide auf maximal 5,0 bar ansprechen. Über magnetisch gesteuerte Ventile 21 bis 24 (21, 24 Ventile für Acetylen, 22, 23 Ventile für Sauerstoff) kann mittels einer Zeitschaltuhr 25 durch entsprechende Signale auf die Magnetventile das Mischungsverhältnis für die Flammgase A bzw. B eingestellt werden. Dabei wird aus einer Stichleitung 26 Acetylen zur Erzeugung des Flammgases A mit Sauerstoff in Leitung 18 vermischt, Acetylen aus Stichleitung 27 mit Sauerstoff aus Leitung 10 zur Erzeugung eines Flammgases B für den Mehrflammenbrenner 8 sowie entsprechend Acetylen aus Stichleitung 28 mit Sauerstoff aus Stichleitung 29 zur Erzeugung des Flammgases A und Acetylen aus Stichleitung 30 mit Sauerstoff aus Stichleitung 31 zur Erzeugung des Flammgases B für den Mehrflammenbrenner 9 vermischt. Die Flammencharakteristiken A und B sind dabei symbolisch angedeutet. Über Leitung 11 wird außerdem eine Zündflamme 32 gespeist. Die Zündüberwachung erfolgt über 33.

Nach Erreichen einer vorgegebenen Temperatur des Werkstückes bzw. nach Ablauf einer bestimmten Zeitspanne wird über die Zeitschalter 25 das Flammgas B des Mehrflammenbrenners 8 bzw. 9 abgeschaltet, so daß die weitere Temperaturerhöhung langsam mit Flammgas A erfolgt.

## Patentansprüche

1. Verfahren zum Erwärmen oder partiellen Erwärmen von Metallwerkstücken durch mit Brenngas-Sauerstoff-Gemischen gespeisten Mehrflammenbrenner, dadurch gekennzeichnet, daß zwei Arten von Flammgasen A, B, verwendet werden und daß das Flammengas A in einem Mischungsverhältnis kleiner als das Mischungsverhältnis für die maximale Zündgeschwindigkeit und das Flammgas B in einem Mischungsverhältnis größer als das Mischungsverhältnis für die maximale Zündgeschwindigkeit eingesetzt werden.

2. Verfahren nach Anspruch 1, dadurch gekennzeichnet, daß die Flammgase A und B einer Außenmischung unterworfen werden.

3. Verfahren nach Anspruch 1 oder 2, dadurch gekennzeichnet, daß die Flammgase A und B während eines Erwärmungsvorganges mit unterschiedlicher Brenndauer verwendet werden.

4. Verfahren nach Anspruch 3, dadurch gekennzeichnet, daß die Zufuhr von Flammgas B nach Erreichen eines vorgegebenen Temperaturwertes abgeschaltet wird.

5. Verfahren nach einem der Ansprüche 1 bis 4 unter Verwendung von Acetylen als Brenngas dadurch gekennzeichnet, daß das Flammgas A in einem Mischungsverhältnis zwischen 1,1 und 1,6 bevorzugt 1,3 &, und das Flammgas B in einem Mischungsverhältnis zwischen 1,6 und 2,5 bevorzugt 2,0 eingesetzt werden.

6. Mehrflammenbrenner zur Durchführung des Verfahrens nach einem der Ansprüche 1 bis 5, dadurch gekennzeichnet, daß Austrittskanäle für die Flammgase A, B, in mindestens drei parallelen Reihen angeordnet sind und daß das Flammgas A in den äußeren Reihen und das Flammgas B in der inneren Reihe der Kanäle austritt.

7. Mehrflammenbrenner nach Anspruch 6 gekennzeichnet durch eine automatische Steuereinrichtung zur Einstellung der erforderlichen Mischungsverhältnisse sowie einer mit der Steuereinrichtung verbundenen Versorgungsleitung für das Flammgas A und einer Versorgungsleitung für das Flammgas B.

## Claims

1. A method for the heating or partial heating of metal workpieces by multiple burners supplied with mixtures of fuel gas-oxygen mixtures, characterised in that two kinds of flame gases, A, B, are used, and that the flame gas A is supplied in a mixing proportion smaller than the mixing proportion for maximum ignition speed and flame gas B is supplied in a mixing proportion greater than the mixing proportion for maximum ignition speed.

2. A method as claimed in Claim 1, characterised in that the flame gases A and B are subjected to external mixing.

3. A method as claimed in Claim 1 or 2, characterised in that the flame gases A and B are used during a heating operation with different burning durations.

4. A method as claimed in Claim 3, characterised in that the supply of flame gas B is shut off after a given temperature has been reached.

5. A method as claimed in one of Claims 1 to 4 using acetylene as fuel gas, characterised in that the flame gas A is supplied in a mixing proportion between 1.1 and 1.6 &_{"} preferably 1.3 , and the flame gas B is supplied in a mixing proportion between 1.6 and 2.5 , preferably 2.0

6. A multiple burner for carrying out the method as claimed in one of Claims 1 to 5, characterised in that outlet channels for the flame gases A, B, are arranged in at least three parallel rows and that the outlets for flame gas A issue in the outer rows and the outlets for the flame gas B issue in the inner rows of channels.

7. A multiple burner as claimed in Claim 6, characterised by an automatic control device for adjusting the required mixing proportions as well as a supply pipe connected to the control device for the flame gas A and a supply pipe for the flame gas B.

## Revendications

1. Procédé de réchauffement total ou partiel de pièces métalliques usinées à l'aide d'un brûleur à flammes multiples, alimenté en mélange de gaz combustible et d'oxygène, caractérisé en ce qu'on utilise deux sortes de gaz de flamme A, B, et en ce que le gaz de flamme A est utilisé selon un rapport de mélange inférieur à celui qui correspond à la vitesse d'allumage maximum, et en ce que le gaz de flamme B est utilisé selon un rapport de mélange supérieur à celui qui correspond à la vitesse d'allumage maximum.

2. Procédé selon la revendication 1, caractérisé en ce que l'on soumet les gaz de flamme A et B à une opération de mélange externe.

3. Procédé selon la revendication 1 ou 2, caractérisé en ce qu'on utilise, pendant un processus de réchauffement, les gaz de flamme A et B avec des durées de combustion différentes.

4. Procédé selon la revendication 3, caractérisé en ce qu'on interrompt l'arrivée du gaz de flamme B lorsqu'une valeur prédéterminée de température a été atteinte.

5. Pocédé selon une des revendications 1 à 4, dans lequel le gaz combustible est l'acétylène, caractérisé en ce que le gaz de flamme A est utilisé selon un rapport de mélange compris entre 1,1 et 1,6 , de préférence de 1,3 , et en ce qu'on utilise le gaz de flamme B selon un rapport de mélange compris entre 1,6 et 2,5 &, de préférence de 2,0 &.

6. Brûleur à flammes multiples pour la mise en oeuvre du procédé selon une des revendications 1 à 5, caractérisé en ce que des canaux de sortie pour les gaz de flamme A, B, sont disposés en au moins trois rangées parallèles, et en ce que le gaz de flamme A est déchargé par les rangées extérieures, cependant que le gaz de flamme B est déchargé par la rangée de canaux intérieure.

7. Brûleur à flammes multiples selon la revendication 6, caractérisé en ce qu'il comporte un dispositif de commande automatique pour le réglage des rapports de mélange requis, ainsi qu'un conduit d'amenée du gaz de flamme A et un conduit d'amenée du gaz de flamme B, lesdits conduits étant reliés audit dispositif de commande.
